# EUROPÄISCHE PATENTSCHRIFT

(11) **EP 2 603 690 B1**
(45) Veröffentlichungstag und Bekanntmachung des Hinweises auf die Patenterteilung: **27.09.2017**
(21) Anmeldenummer: 11733854.1
(22) Anmeldetag: 19.07.2011
(51) Int. Cl.: F02M 59/10, F02M 59/44

(54) **GERÄUSCHOPTIMIERTE HOCHDRUCKPUMPE**
NOISE OPTIMIZED HIGH PRESSURE PUMP
POMPE HAUTE PRESSION À NIVEAU SONORE OPTIMISÉ

(30) Priorität: 10.08.2010 DE 102010039113
(43) Veröffentlichungstag der Anmeldung: 19.06.2013
(73) Patentinhaber: Robert Bosch GmbH, 70442 Stuttgart (DE)
(72) Erfinder: KRISTEN, Marcus, 71735 Eberdingen (DE); KOEHLER, Achim, 71254 Ditzingen (DE); MUELLER, Otto, 71735 Eberdingen (DE); TRAUB, Karl-Heinz, 73349 Wiesensteig (DE)
(86) Internationale Anmeldenummer: PCT/EP2011/062301
(87) Internationale Veröffentlichungsnummer: WO 2012/019881

(56) Entgegenhaltungen:
- EP-A1- 1 892 410
- EP-A2- 1 519 033
- DE-A1-102008 040 083

## Beschreibung

### Stand der Technik

Die Erfindung betrifft eine Hochdruckpumpe eines Kraftstoffeinspritzsystems einer Brennkraftmaschine, mit einem Pumpengehäuse, in dem eine Pumpennockenwelle drehbar gelagert ist, die über einen in einem Stößelkörper angeordneten und an einem Innenflansch des Stößelkörpers angreifenden Rollenstößel mit einem Pumpenkolbenfuss eines Pumpenkolbens zusammenwirkt, der in einem in dem Pumpengehäuse angeordneten und von einem Pumpenzylinderkopf unter Bildung eines Pumpenarbeitsraum abgedeckten Pumpenzylinders auf und ab bewegbar ist, wobei gegenüberliegend zu dem Rollenstößel ein Federteller auf dem Innenflansch den Pumpenfuß einschließend aufliegt und zwischen dem Federteller und dem Pumpenzylinderkopf eine Pumpenfeder angeordnet ist.

Eine derartige Hochdruckpumpe eines Kraftstoffeinspritzsystems ist aus der DE 10 2008 040 083 A1 und EP 1 892 410 A1 bekannt. Diese Hochdruckpumpe ist besonders kompakt aufgebaut, was durch eine Integration eines Saugventils und eines Rückschlagventils in den Pumpenzylinderkopf dieser Hochdruckpumpe erreicht wird. Ein Saugventil wird bei einer derartigen Hochdruckpumpe benötigt, damit der von einer Vordruckpumpe aus einen Kraftstofftank über eine Filtereinrichtung und eine Zumesseinheit dem Pumpenarbeitsraum zugeführte Kraftstoff bei einer Pumpbewegung des Pumpenkolbens nicht zurück in den Niederdruckbereich gelangt. Das Rückschlagventil ist notwendig, damit der von dem Pumpenkolben bei einer Förderbewegung in einen Hochdruckspeicher geförderte Kraftstoff bei einer Füllbewegung des Pumpenkolbens nicht zurück in den Pumpenarbeitsraum gelangt. Bei einer solcherart ausgebildeten Hochdruckpumpe kann insbesondere bei einer Teilmengenförderung von Kraftstoff eine Geräuschemission auftreten, die das Akustikverhalten der Hochdruckpumpe negativ beeinflusst.

Der Erfindung liegt die Aufgabe zu Grunde, dass Geräuschimmissionsverhalten einer gattungsgemäßen Hochdruckpumpe zu verbessern.

### Offenbarung der Erfindung

### Vorteile der Erfindung

Diese Aufgabe wird dadurch gelöst, dass eine Spielausgleichsvorrichtung zum Ausgleich eines Spiels zwischen dem Pumpenkolbenfuss, dem Rollenschuh und dem Federteller vorgesehen ist. Dieser Ausgestaltung liegt die Erkenntnis zu Grunde, dass die zum Stand der Technik beschriebene Geräuschemission auf ein mögliches Spiel zwischen dem Pumpenkolbenfuss und dem Rollenschuh zurückzuführen ist. Beim Zusammenwirken des Rollenstößels mit der fallenden Flanke der Nockenlaufbahn der umlaufenden Pumpennockenwelle wird der Pumpenkolben durch die Stößelfeder bzw. den Federteller mitgeführt und liegt nicht an dem Rollenschuh an. Bei einem voll befüllten Pumpenarbeitsraum durchläuft der Pumpenkolben bereits bei Erreichen des unteren Totpunkts das mögliche Spiel, was aufgrund der bei der unteren Totpunktlage geringen Pumpenkolbengeschwindigkeit - wenn überhaupt - nur zu einer geringen Geräuschbildung führt. Bei einem teilgefüllten Pumpenarbeitsraum wird das Spiel nicht in der unteren Totpunktlage durchlaufen, weil der Pumpenkolben aufgrund des Unterdrucks in dem Pumpenarbeitsraum bzw. dem Pumpenzylinder am Federteller gehalten wird. Erst wenn der Rollenstößel auf der steigenden Flanke der Nockenlaufbahn wieder beschleunigt wird, schlägt der Pumpenkolben aufgrund der beginnenden Kompression auf den Rollenschuh und führt aufgrund der hohen Geschwindigkeit zu einem wahrnehmbaren Geräusch beziehungsweise zu Verschleiß. Hierbei ist zu berücksichtigen, dass das Spiel hervorgerufen wird durch das Zusammenwirken des Rollenschuhs und des Federtellers mit dem Innenringflansch des Stößelkörpers. Ein geringes Spiel sollte vorhanden sein, damit zumindest der Hauptteil der Pumpenfederkraft über den Federteller in den Stößelkörper eingeleitet wird. Durch diese Maßnahme wird erreicht, dass der Stößelkörper an einer (Torsions)-Drehung durch die vorhandene Pumpenfedertorsion gehindert wird.

In Weiterbildung der Erfindung ist die Spielausgleichsvorrichtung zwischen dem Federteller und dem Pumpenkolbenfuss den Pumpenkolben in diesem Bereich umfassend angeordnet. Dies ist die bevorzugte Ausgestaltung, da dadurch das Förderverhalten der Hochdruckpumpe nicht beeinflusst wird.

In weiterer Ausgestaltung der Erfindung ist es alternativ vorgesehen, die Spielausgleichsvorrichtung zwischen dem Pumpenkolbenfuss und dem Rollenschuh anzuordnen.

In Weiterbildung der Erfindung ist die Spielausgleichsvorrichtung eine Spielausgleichsscheibe. Eine solche Scheibe ist einfach und kostengünstig zu fertigen und problemlos bei der Montage der Hochdruckpumpe zu montieren.

In weiterer Ausgestaltung der Erfindung ist die Spielausgleichsvorrichtung elastisch ausgebildet. Eine elastische Ausbildung kann durch die Materialeigenschaften der Spielausgleichsvorrichtung erreicht werden oder aber durch die Formgebung der Spielausgleichsvorrichtung, indem diese als Tellerfeder oder als Federscheibe ausgebildet ist. Die Spielausgleichsvorrichtung ist aus einem Kunststoffwerkstoff gefertigt. Entsprechende druckfesten und kraftstoffbeständigen Kunststoffwerkstoffe stehen zur Verfügung. Selbstverständlich kann die Spielausgleichsvorrichtung auch aus einem metallischen Werkstoff gefertigt sein. Ein metallischer Werkstoff bietet sich insbesondere bei einer Ausbildung der Spielausgleichsvorrichtung als Tellerfeder oder als Federscheibe an.

Einer alternativen Ausgestaltung zu der Fertigung der Spielausgleichsvorrichtung als separates Bauteil kann diese auch einstückig mit dem Pumpenkolbenfuss oder dem Federteller oder dem Rollenschuh ausgebildet sein. Dies kann beispielsweise durch eine geänderte Dimensionierung der beteiligten Bauteile erfolgen. Beispielsweise kann die Auflagendicke des Federtellers in dem Innenringflansch des Stößelkörpers reduziert werden oder die Kolbenfußdicke erhöht werden. Weiterhin kann der Rollenschuh mit einer stirnseitig abgesetzten Erhöhung oder Auflage gefertigt werden. Eine weitere bevorzugte Ausgestaltung sieht vor, die Spielausgleichsvorrichtung durch einen gekröpften Federteller zu bilden.

Weitere vorteilhafte Ausgestaltungen der Erfindung sind der Zeichnungsbeschreibung zu entnehmen, in der in den Figuren dargestellte Ausführungsbeispiele der Erfindung beschrieben sind.

### Kurze Beschreibung der Zeichnung

Es zeigen:
- Figur 1: eine Schnittdarstellung einer Hochdruckpumpe,
- Figur 2: eine schematisierte Ausschnittsdarstellung aus Figur 1 mit einer elastischen Spielausgleichsvorrichtung,
- Figur 3: einen Rollenstößel mit einer Spielausgleichsvorrichtung in Form eines gekröpften Federtellers,
- Figur 4: einen Rollenstößel mit einer Spielausgleichsvorrichtung in Form einer unter einem Pumpenkolbenfuß angeordneten Spielausgleichsvorrichtung,
- Figur 5: einen Rollenstößel mit einem gekröpften Federteller und einer Spielausgleichsvorrichtung in Form einer Federscheibe und
- Figur 6: einen Rollenstößel mit einem planen Federteller und einer Spielausgleichsvorrichtung in Form einer Federscheibe.

### Ausführungsformen der Erfindung

Die in Figur 1 dargestellte Hochdruckpumpe ist insbesondere für ein Common-Rail-Einspritzsystem einer Brennkraftmaschine konzipiert. Die Hochdruckpumpe weist ein Pumpengehäuse 1 auf, in dem eine Pumpennockenwelle 2 drehbar gelagert ist. Die Pumpennockenwelle 2 weist im Ausführungsbeispiel zwei Nocken 3 auf, die zusammenwirkend mit einem Rollenstößel 4 und einem Pumpenkolben 5 eine auf und ab Bewegung des Pumpenkolbens 5 bewirken. Der Pumpenkolben 5 wirkt mit einem Pumpenarbeitsraum 6 zusammen, in den über ein Saugventil Kraftstoff aus einem Kraftstofftank zugeführt wird und von dem Pumpenkolben 5 verdichtet wird und über ein Rückschlagventil in einen Hochdruckspeicher gefördert wird.

Der Pumpenarbeitsraum 6 ist in einen Pumpenzylinderkopf 7 der Hochdruckpumpe eingelassen, wobei der Pumpenzylinderkopf 7 weiterhin einstückig mit einem Pumpenzylinder 8 ausgebildet ist. Der Pumpenzylinder 8 ragt in eine Ausnehmung 9 des Pumpengehäuses 1 hinein und ist zu der Mittelachse der Pumpennockenwelle 2 ausgerichtet.

Der Rollenstößel 4 weist einen Stößelkörper 10 auf, der an dem Pumpenzylinder 8 geführt ist und gegenüber diesem mittels einer Verdrehsicherung 11 verdrehgesichert ist. Weiterhin weist der Stößelkörper 10 eine pumpennockenwellenseitige Ausnehmung auf, in die ein Rollenschuh 12 eingesetzt ist. Der Rollenschuh 12 weist eine Zylinderausnehmung 13 auf, in die eine Laufrolle 14 verliersicher eingesetzt ist. Die Laufrolle 14 läuft bei einer Drehbewegung der Pumpen Nockenwelle 2 auf der Nockenlaufbahn ab und überträgt so die Drehbewegung der Nockenwelle 2 in eine translatorische Bewegung des Pumpenkolbens 5. Der Pumpenkolben 5 weist einen Pumpenkolbenfuß 15, der mit dem Rollenschuh 12 zusammenwirkt. Gleichzeitig ist oberhalb des Kolbenfußes 15 ein Federteller 16 angeordnet, der auf einen Innenringflansch 18 des Stößelkörpers 10 aufliegt. Auf dem Federteller 16 stützt sich eine in Figur 2 dargestellte Pumpenfeder 17 ab, die gegenüberliegend mit dem Pumpenzylinder 8 oder dem Pumpenzylinderkopf 7 zusammenwirkt. Die Höhe des Innenringflansches 18 ist geringfügig höher als die Höhe des Kolbenfußes 15, so dass zwischen dem Kolbenfuß 15 und dem Rollenschuh 12 beziehungsweise dem Federteller 16 ein geringes Spiel verbleibt, dass durch eine erfindungsgemäße Spielausgleichsvorrichtung ausgeglichen wird.

In der Figur 2 ist die Spielausgleichsvorrichtung eine elastische oder nicht elastische Spielausgleichsscheibe 19, die zwischen dem Pumpenkolbenfuß 15 und dem Federteller 16 angeordnet ist. Die Spielausgleichsscheibe 19 ist beispielsweise aus verschleißfesten Kunststoff hergestellt. Alternativ kann die Spielausgleichsscheibe 19 auch durch Beschichtung einseitig auf den Federteller 16 - und zwar pumpenkolbenfußseitig - aufgebracht sein. Eine elastische Ausbildung der Spielausgleichsscheibe 19 hat den Vorteil, dass beim Betrieb der Hochdruckpumpe durch die herrschenden Kräfte das geschilderte Spiel automatisch zu null verringert wird.

In dem in Figur 3 dargestellten Ausführungsbeispiel der Erfindung ist die Spielausgleichsvorrichtung durch einen gekröpften Federteller 16a gebildet. Die Kröpfung ist ebenfalls so bemessen, dass das geschilderte Spiel zu Null reduziert wird. Dabei ist es auch denkbar, den Federteller 16a im Bereich der Kröpfung elastisch auszubilden.

In dem Ausführungsbeispiel gemäß Figur 4 ist die Spielausgleichsvorrichtung als Spielausgleichsscheibe 19a ausgebildet, die unterhalb des Pumpenkolbenfußes 15 angeordnet ist. Dabei ist die Spielausgleichsscheibe 19a entweder einteilig mit dem Rollenschuh 12 gefertigt, oder an diesem in geeigneter Weise befestigt oder festgelegt.

In dem Ausführungsbeispiel gemäß Figur 5 ist die Spielausgleichsvorrichtung als Federscheibe 20 ausgebildet, die mit dem Pumpenkolbenfuß 15 und einem umgekehrt zu dem Ausführungsbeispiel gemäß Figur 3 gekröpften Federteller 16a zusammenwirkt. Der umgekehrt gekröpfte Federteller 16a wird verwendet, um genügend Bauraum für die Federscheibe 20 zu schaffen.

In dem Ausführungsbeispiel gemäß Figur 6 ist der nötige Bauraum zur Unterbringung der Federscheibe 20 durch eine Erhöhung der Bauhöhe des Innenringflansches 18a geschaffen. Hier ist der Federteller 16 dementsprechend plan beziehungsweise eben ausgebildet.

## Patentansprüche

1. Hochdruckpumpe eines Kraftstoffeinspritzsystems einer Brennkraftmaschine, mit einem Pumpengehäuse (1), in dem eine Pumpennockenwelle (2) drehbar gelagert ist, die über einen in einem Stößelkörper (10) angeordneten und an einem Innenringflansch (18) des Stößelkörpers (10) angreifenden Rollenstößel (4) mit einem Pumpenkolbenfuß (15) eines Pumpenkolbens (5) zusammenwirkt, der in einem in dem Pumpengehäuse (1) angeordneten und von einem Pumpenzylinderkopf (7) unter Bildung eines Pumpenarbeitsraums (6) abgedeckten Pumpenzylinders (8) auf- und abbewegbar ist, wobei gegenüberliegend zu dem Rollenstößel (4) ein Federteller (16,16a) auf dem Innenringflansch (18) den Pumpenkolbenfuß (15) einschließend aufliegt, wobei zwischen dem Federteller (16,16a) und dem Pumpenzylinderkopf (7) eine Pumpenfeder (17) angeordnet ist und wobei in eine pumpennockenwellenseitige Ausnehmung des Stößelkörpers (10) ein Rollenschuh (12) eingesetzt ist, **dadurch gekennzeichnet, dass** eine Spielausgleichsvorrichtung zum Ausgleich eines Spiels zwischen dem Pumpenkolbenfuß (15), dem Rollenschuh (12) und dem Federteller (16,16a) vorgesehen ist und dass die Spielausgleichsvorrichtung elastisch ausgebildet ist.

2. Hochdruckpumpe nach Anspruch 1, **dadurch gekennzeichnet, dass** die Spielausgleichsvorrichtung zwischen dem Federteller (16,16a) und dem Pumpenkolbenfuß (15) den Pumpenkolben (5) umfassend angeordnet ist.

3. Hochdruckpumpe nach Anspruch 1 oder 2, **dadurch gekennzeichnet, dass** die Spielausgleichsvorrichtung zwischen dem Pumpenkolbenfuß (15) und dem Rollenschuh (12) angeordnet ist.

4. Hochdruckpumpe nach einem der vorstehenden Ansprüche, **dadurch gekennzeichnet, dass** die Spielausgleichsvorrichtung eine Spielausgleichsscheibe (19,19a) ist.

5. Hochdruckpumpe nach einem der vorstehenden Ansprüche, **dadurch gekennzeichnet, dass** die Spielausgleichsvorrichtung aus Kunststoff gefertigt ist.

6. Hochdruckpumpe nach einem der vorstehenden Ansprüche, **dadurch gekennzeichnet, dass** die Spielausgleichsvorrichtung einstückig mit dem Pumpenkolbenfuß (15) oder dem Federteller (16,16a) oder dem Rollenschuh (12) ausgebildet ist.

7. Hochdruckpumpe nach einem der vorstehenden Ansprüche, **dadurch gekennzeichnet, dass** die Spielausgleichsvorrichtung ein gekröpfter Federteller (16a) ist.

8. Hochdruckpumpe nach einem der vorstehenden Ansprüche, **dadurch gekennzeichnet, dass** die Spielausgleichsvorrichtung eine Federscheibe (20) ist.

## Claims

1. High-pressure pump of a fuel injection system of an internal combustion engine, having a pump housing (1) in which there is rotatably mounted a pump camshaft (2) which interacts, via a roller tappet (4) which is arranged in a tappet body (10) and which acts on an inner ring-shaped flange (18) of the tappet body (10), with a pump piston foot (15) of a pump piston (5), which pump piston is movable upward and downward in a pump cylinder (8) which is arranged in the pump housing (1) and which is covered by a pump cylinder head (7) such that a pump working chamber (6) is formed, wherein, opposite the roller tappet (4), a spring plate (16, 16a) lies on the inner ring-shaped flange (18) so as to enclose the pump piston foot (15), wherein a pump spring (17) is arranged between the spring plate (16, 16a) and the pump cylinder head (7), and wherein a roller shoe (12) is inserted into a pump-camshaft-side recess of the tappet body (10), **characterized in that** a play compensation device is provided for compensating play between the pump piston foot (15), the roller shoe (12) and the spring plate (16, 16a), and **in that** the play compensation device is of elastic form.

2. High-pressure pump according to Claim 1, **characterized in that** the play compensation device is arranged between the spring plate (16, 16a) and the pump piston foot (15) so as to surround the pump piston (5).

3. High-pressure pump according to Claim 1 or 2, **characterized in that** the play compensation device is arranged between the pump piston foot (15) and the roller shoe (12).

4. High-pressure pump according to one of the preceding claims, **characterized in that** the play compensation device is a play compensation disc (19, 19a).

5. High-pressure pump according to one of the preceding claims, **characterized in that** the play compensation device is manufactured from plastic.

6. High-pressure pump according to one of the preceding claims, **characterized in that** the play compensation device is formed in one piece with the pump piston foot (15) or with the spring plate (16, 16a) or with the roller shoe (12).

7. High-pressure pump according to one of the preceding claims, **characterized in that** the play compensation device is a cranked spring plate (16a).

8. High-pressure pump according to one of the preceding claims, **characterized in that** the play compensation device is a spring washer (20).

## Revendications

1. Pompe haute pression d'un système d'injection de carburant d'un moteur à combustion interne, avec un corps de pompe (1), dans lequel est supporté de façon rotative un arbre à cames de pompe (2), qui coopère avec un pied de piston de pompe (15) d'un piston de pompe (5) par l'intermédiaire d'un poussoir à galet (4) disposé dans un corps de poussoir (10) et agissant sur une bride annulaire intérieure (18) du corps de poussoir (10), qui est déplaçable vers le haut et vers le bas dans un cylindre de pompe (8) disposé dans le corps de pompe (1) et recouvert par une tête de cylindre de pompe (7) avec formation d'une chambre de travail de pompe (6), dans laquelle une rondelle élastique (16, 16a) s'applique en face du poussoir à galet (4) sur la bride annulaire intérieure (18) en entourant le pied de piston de pompe (15), dans laquelle un ressort de pompe (17) est disposé entre la rondelle élastique (16, 16a) et la tête de cylindre de pompe (7) et dans laquelle un soulier de galet (12) est introduit dans un évidement du corps de poussoir (10) du côté de l'arbre à cames de pompe, **caractérisée en ce qu'**il est prévu un dispositif de compensation de jeu pour compenser un jeu entre le pied de piston de pompe (15), le soulier de galet (12) et la rondelle élastique (16, 16a) et **en ce que** le dispositif de compensation de jeu est réalisé sous forme élastique.

2. Pompe haute pression selon la revendication 1, **caractérisée en ce que** le dispositif de compensation de jeu est disposé entre la rondelle élastique (16, 16a) et le pied de piston de pompe (15) en entourant le piston de pompe (5).

3. Pompe haute pression selon la revendication 1 ou 2, **caractérisée en ce que** le dispositif de compensation de jeu est disposé entre le pied de piston de pompe (15) et le soulier de galet (12).

4. Pompe haute pression selon l'une quelconque des revendications précédentes, **caractérisée en ce que** le dispositif de compensation de jeu est un disque de compensation de jeu (19, 19a).

5. Pompe haute pression selon l'une quelconque des revendications précédentes, **caractérisée en ce que** le dispositif de compensation de jeu est fabriqué en matière plastique.

6. Pompe haute pression selon l'une quelconque des revendications précédentes, **caractérisée en ce que** le dispositif de compensation de jeu est formé d'une seule pièce avec le pied de piston de pompe (15) ou avec la rondelle élastique (16, 16a) ou avec le soulier de galet (12).

7. Pompe haute pression selon l'une quelconque des revendications précédentes, **caractérisée en ce que** le dispositif de compensation de jeu est une rondelle élastique à centre déporté (16a).

8. Pompe haute pression selon l'une quelconque des revendications précédentes, **caractérisée en ce que** le dispositif de compensation de jeu est un ressort plat (20).
